# EUROPÄISCHE PATENTSCHRIFT

(11) **EP 2 570 160 B1**
(45) Veröffentlichungstag und Bekanntmachung des Hinweises auf die Patenterteilung: **01.04.2015**
(21) Anmeldenummer: 12176399.9
(22) Anmeldetag: 13.07.2012
(51) Int. Cl.: A63C 9/08, A63C 9/00, A63C 9/084, A63C 9/086

(54) **Ferseneinheit für eine Tourenbindung**
Heel unit for a touring binding
Unité de talon pour une fixation de ski de randonée

(30) Priorität: 13.09.2011 DE 102011082612
(43) Veröffentlichungstag der Anmeldung: 20.03.2013
(73) Patentinhaber: Salewa Sportgeräte GmbH, 85609 Aschheim (DE)
(72) Erfinder: Andersson, Fredrik, 81243 München (DE); Lehner, Edwin, 82205 Gilching (DE)
(74) Vertreter: Feller, Frank

(56) Entgegenhaltungen:
- EP-A1- 0 519 243
- EP-A1- 2 345 463
- EP-A2- 2 545 966
- WO-A2-2011/128065
- US-A- 4 055 356

## Beschreibung

Die vorliegende Erfindung betrifft eine Ferseneinheit für eine Tourenbindung eines Gleitbretts, umfassend einen Bindungskörper, an welchem zwei Kopplungsvorsprünge zur Ankopplung an einem Fersenabschnitt eines Tourenschuhs beweglich gehalten sind.

Ferseneinheiten dieses Typs haben besonders im Tourenskisport starke Verbreitung gefunden, um die Ferse eines Tourenschuhs an einem Gleitbrett (Tourenski, Splittboard oder dergleichen) zu fixieren, indem die an vorderen Enden zweier Kopplungsstifte ausgebildeten Kopplungsvorsprünge in zugehrige Aussparungen an der Ferse des Skischuhs einrasten.

EP 2 345 463 A1 offenbart eine Ferseneinheit, die alle Merkmale des Präambels von Anspruch 1 enthält.

Beispiele für Ferseneinheiten des vorstehend genannten Typs sind in der EP 0 199 098 A2 sowie in der AT 402 020 B offenbart. Die bekannten Bindungen verwenden jeweils zwei Kopplungsstifte, welche an einem Gehäuse der Ferseneinheit so gehalten sind, dass sie parallel zueinander verlaufen und zum Tourenschuh hin vorstehen. Darüber hinaus sind die Stifte unter Überwindung einer Rückstellkraft in einer Ebene parallel zur Gleitbrettebene (in der Horizontalebene) relativ zueinander beweglich, um einen Auslösemechanismus für eine Frontalsturzauslösung bereitzustellen. Die Auslösung der bekannten Ferseneinheit an einem Tourenschuh wird nachfolgend unter Bezugnahme auf Figur 1 näher erläutert.

Figur 1 zeigt einen Tourenschuh 100 in einer Ansicht von hinten (entlang der in X-Richtung verlaufenden Gleitbrettlängsachse). In der Ausschnittsdarstellung der Figur 1 ist ein Fersenabschnitt 110 des Tourenschuhs 100 abgebildet. Ferner sind zwei Kopplungsstifte 120 angedeutet, welche von der (nicht dargestellten) Ferseneinheit in X-Richtung vorstehen und in Aussparungen 122 des Tourenschuhs 100 eingreifen. Die inneren Begrenzungen der Aussparungen 122 umfassen jeweils Öffnungsabschnitte 124, an welchen die Aussparungen 122 zu einer Sohlenfläche 126 des Schuhs 100 hin geöffnet sind, Auslösevorsprünge 128, welche von der Schuhmitte weg gerichtet in einer Y-Richtung (senkrecht zu einer vertikalen Z-Richtung und senkrecht zur X-Richtung) vorstehen, Rastabschnitte 130 in Form von Kerben, in welche die Kopplungsstifte 120 einrasten können, sowie obere Anlageflächen 132, welche im Wesentlichen in Y-Richtung verlaufen.

Die Kopplungsstifte 120 sind in die in Figur 1 gezeigte Stellung vorgespannt und sind durch eine (nicht dargestellte) elastische Einrichtung der Ferseneinheit aus dieser Stellung heraus in einer horizontalen Ebene (Y-Richtung) voneinander weg bewegbar. In der in Figur 1 gezeigten Stellung befinden sich die Kopplungsstifte 120 mit den Kerben der Rastabschnitte 130 im Eingriff und der Tourenschuh 100 ist an der Ferseneinheit gesichert (Abfahrtsstellung).

In Figur 1 ist ferner zu erkennen, dass die innere Begrenzung der Aussparungen 122 in Bezug auf die Z-Achse zwischen den Auslösevorsprüngen 128 und den Öffnungsabschnitten 124 zusätzlich Einstiegskonturen 134 aufweist. Der Abstand der beiden Einstiegskonturern 134 der beiden Aussparungen 122 vergrößert sich mit zunehmendem Abstand von der Sohle 126 des Tourenschuhs 100. Dies erlaubt es, beim Einstieg in die Tourenbindung den Tourenschuh 100 so von oben an die Kopplungsstifte 120 anzunähern, dass die Kopplungsstifte 120 über die Sohle 126 in die Öffnungsabschnitte 124 eintreten und bei weiterer Absenkung des Fersenabschnitts 110 durch die Einstiegskonturen 134 gegen die Wirkung der elastischen Einrichtung der Ferseneinheit aufgespreizt werden. Nach weiterer Abwärtsbewegung des Fersenabschnitts 110 unter Überwindung der Kraft der elastischen Einrichtung passieren die Kopplungsstifte 120 die Auslösevorsprünge 128, bis sie in die Kerben der Rastabschnitte 130 einrasten. Der Tourenschuh ist dann in der Normalstellung (Abfahrtsstellung) mit der Ferseneinheit gekoppelt.

Im Falle einer My-Auslösung, bei welcher auf den Tourenschuh 100 ein Drehmoment um eine in Y-Richtung verlaufende Achse wirkt, so dass der Fersenabschnitt 110 in Richtung eines Pfeils A in Figur 1 nach oben bewegt wird, und zwar mit einer Kraft, die eine vorbestimmte Auslösekraft übersteigt (z.B. während eines Sturzes), werden die Kopplungsstifte 120 durch die Auslösevorsprünge 128 aus ihrer in Figur 1 gezeigten Position heraus seitlich nach außen verdrängt, so dass sie sich voneinander in horizontaler Ebene entfernen. Sobald sich der Fersenabschnitt 110 nach oben bewegt, so dass die Auslösevorsprünge 128 oberhalb der in Z-Richtung gemessenen Mitte der Kopplungsstifte 120 angeordnet sind, kann der Tourenschuh 100 ohne weitere Kraftausübung weiter im Sinne des Pfeils A nach oben bewegt werden, wobei die Kopplungsstifte 120 von den Auslösevorsprüngen 128 abgleiten, bis sie aus den Öffnungsabschnitten 124 an der Sohle 126 des Tourenschuhs 100 austreten. Der Tourenschuh ist dann freigegeben und (zumindest im Fersenbereich) vom Ski entkoppelt.

Bei einer Belastung der Tourenbindung, z.B. während der Abfahrt, fällt die Entscheidung darüber, ob die Ferseneinheit auslöst oder nicht, d.h. ob die Kopplungsstifte 120 aus den Aussparungen 122 austreten oder nicht, innerhalb der kurzen Wegstrecke von der in Figur 1 gezeigten Position der Kopplungsstifte 120 innerhalb der Rastabschnitte 130 bis zum Passieren der Auslösevorsprünge 128. Insbesondere bei sportlicher Fahrweise (z.B. im Wettkampfsport) können beim Überfahren von Hindernissen, Bodenunebenheiten oder der kurzzeitigen Kollision mit Steinen oder dergleichen auf der Piste für einen kurzen Zeitpunkt relativ hohe Kräfte auf das Gleitbrett wirken. Zwischen Tourenschuh 100 und Ferseneinheit wirkt dann eine stoßartige, kurze Belastung, welche groß genug sein kann, um die Auslösekraft zum Aufspreizen der Kopplungsstifte 120 für eine kurze Zeit zu überwinden. Die Kopplungsstifte neigen daher dazu, auch bei einer kurzen Schlag- oder Stoßwirkung die Auslösevorsprünge 128 zu überwinden, so dass der Tourenschuh von der Ferseneinheit freigegeben wird, obwohl dieses vorübergehende Störereignis noch nicht mit einem Sturz des Fahrers verbunden ist. Die bekannte Bindung führt somit insbesondere bei sportlicher Fahrweise in einigen Fällen zu einer unerwünschten Fehlauslösung.

Aufgabe der Erfindung ist es, eine Ferseneinheit bereitzustellen, welche einerseits im Falle eines Sturzes eine zuverlässige My-Auslösung des Tourenschuhs sicherstellt und andererseits auch bei einer Abfahrt im anspruchsvolleren Gelände, insbesondere bei sportlicher oder wettkampforientierter Abfahrt, Fehlauslösungen weitestgehend verhindert.

Erfindungsgemäß wird diese Aufgabe gelöst durch eine Ferseneinheit für eine Tourenbindung eines Gleitbretts, umfassend einen Bindungskörper, an welchem zwei Kopplungsvorsprünge zur Ankopplung an einem Fersenabschnitt eines Tourenschuhs beweglich gehalten sind, wobei die bewegliche Halterung der Kopplungsvorsprünge dafür eingerichtet ist, dass sich die Kopplungsvorsprünge von der Gleitbrettebene weg bewegen.

Nach einem wichtigen Merkmal der Erfindung weist die Ferseneinheit Kopplungsvorsprünge auf, welche in einer Richtung beweglich sind, die zumindest eine vom Gleitbrett weg gerichtete Komponente aufweist. Während also die an Kopplungsstiften bekannter Ferseneinheiten vorgesehenen Kopplungsvorsprünge durch entsprechende Lagerung der Kopplungsstifte an der Ferseneinheit zu einer Bewegung ausschließlich in der Horizontalebene (parallel zur Gleitbrettebene) gezwungen waren, sind die Kopplungsvorsprünge der erfindungsgemäßen Ferseneinheit für eine schräg zur Gleitbrettebene oder orthogonal zur Gleitbrettebene verlaufende Bewegung eingerichtet.

Anzumerken ist an dieser Stelle, dass sich im Rahmen der vorliegenden Offenbarung sämtliche Angaben wie "horizontal", "vertikal", "seitlich", "vorwärts", "rückwärts", "abwärts", "aufwärts" usw. auf eine Ferseneinheit beziehen, welche auf einem in einer Horizontalebene angeordneten Gleitbrett befestigt ist. Die Gleitbrettebene sowie auch eine Gleitbrettlängsachse werden dabei durch einen Befestigungsabschnitt der Ferseneinheit definiert, beispielsweise Befestigungsbohrungen an einem Basisteil der Ferseneinheit.

Durch die erfindungsgemäße Bewegungskomponente der Kopplungsvorsprünge in einer von der Gleitbrettebene weg führenden Richtung wird die Wirkung erzielt, dass im Falle einer Einwirkung eines Drehmoments auf den Tourenski um eine Y-Achse, so dass sich ein Fersenabschnitt des Tourenskis von der Gleitbrettebene nach oben weg bewegt, die Kopplungsvorsprünge der Bewegung des Fersenabschnitts über eine bestimmte Wegstrecke folgen können, bevor sie sich relativ zum Fersenabschnitt soweit verlagert haben, dass der Eingriff zwischen den Kopplungsvorsprüngen und dem Fersenabschnitt gelöst ist. Mit anderen Worten erlaubt die vorliegende Erfindung die Schaffung bzw. deutliche Vergrößerung eines Auslösewegs, über den sich der Tourenschuh relativ zur Ferseneinheit ausgehend von der normalen Eingriffsposition verlagert, bis die tatsächliche Auslösung stattfindet.

Dies bedeutet wiederum, dass die Ferseneinheit nicht bereits sofort dann auslöst, wenn eine die vorbestimmte Auslösekraft der Ferseneinheit überschreitende Kraft auf den Fersenabschnitt des Tourenskis einwirkt, sondern erst dann, wenn diese Kraftwirkung so lange anhält, bis der Fersenabschnitt den Auslöseweg überschritten hat. Bei einer kurzzeitig auftretenden, stoßartigen Belastung, bei welcher keine Auslösung erwünscht ist, z.B. bei einem Schlag während des Überfahrens eines Hindernisses oder bei einem besonders anspruchsvollem Fahrmanöver, wird zwar die Auslösekraft für eine kurze Zeit überschritten, so dass sich der Fersenabschnitt des Tourenschuhs ein Stück weit entlang des Auslösewegs vom Gleitbrett weg bewegt, die auf den Tourenski wirkende Belastung oder Kraft fällt jedoch nach kurzer Zeit wieder unter den vorbestimmten Schwellwert, d.h. die Auslösekraft der Ferseneinheit ab, so dass eine weitere Bewegung des Tourenschuhs relativ zur Ferseneinheit entlang des Auslösewegs verhindert wird. Der Tourenschuh erreicht dementsprechend nicht die tatsächliche Auslöseposition sondern kehrt unter der Wirkung der Rückstellkraft der Ferseneinheit wieder in die Normalposition zurück. Im Falle einer solchen temporären Belastung, die im Allgemeinen nicht von einem Sturz des Fahrers herrührt, kann also eine unerwünschte Fehlauslösung verhindert werden.

Die erfindungsgemäße Auslösung unter Bewegung der Kopplungsabschnitte in einer von der Gleitbrettebene weg führenden Richtung kann auch unter Bezugnahme auf eine als Auslöseenergie bezeichnete Größe beschrieben werden. Betrachtet man an jedem Punkt des Auslösewegs die zwischen Tourenschuh und Ferseneinheit wirkende Kraft in Richtung einer Rückführung des Tourenschuhs in die Normalposition, so ergibt sich die Auslöseenergie als Integral dieser Rückstellkraft über den Auslöseweg, d.h. von der Normalstellung bis zu dem Auslösepunkt, an welchem keine Rückstellkraft mehr auf den Fersenabschnitt wirkt und der Tourenschuh freigegeben ist. Durch Schaffung bzw. Verlängerung des Auslösewegs ist es nun erfindungsgemäß möglich, durch geeignete Vorgabe/Einstellung der Rückstellkraft bzw. Auslösekraft (z.B. Federkraft) sowie des Auslösewegs eine vorbestimmte Auslöseenergie festzulegen, die vom Tourenschuh auf die Ferseneinheit zu übertragen ist, damit die Ferseneinheit auslöst.

Prinzipiell kann die erfindungsgemäße Bewegung der Kopplungsvorsprünge eine im Wesentliche vertikal verlaufende Bewegung von der Gleitbrettebene weg sein, so dass die Kopplungsvorsprünge während des Auslösevorgangs zunächst mit dem Fersenabschnitt des Schuhs vertikal nach oben gezogen werden und nach Überschreiten einer bestimmten Wegstrecke von dem Fersenabschnitt befreit werden. Beispielsweise können die Kopplungsvorsprünge an der Ferseneinheit so geführt sein, dass sie sich gegen die Kraft einer Rückstelleinrichtung zunächst in vertikaler Richtung nach oben bewegen und anschließend voneinander weg getrieben werden, um aus entsprechenden Rastabschnitten am Fersenabschnitt des Tourenschuhs auszurasten.

In einer bevorzugten Ausführungsform der Erfindung ist die bewegliche Halterung der Kopplungsvorsprünge dafür eingerichtet, dass sich die Kopplungsvorsprünge entlang einer Bewegungsrichtung bewegen, welche schräg von der Gleitbrettebene weg sowie schräg zur Gleitbrettnormalen verläuft. Dies erlaubt die Zusammenwirkung der Ferseneinheit mit Tourenschuhen des herkömmlichen Typs, welche in ihrem Fersenabschnitt eine Auslösekontur aufweisen, die ein Auslösen der Kopplungsvorsprünge durch eine voneinander weg gerichtete Bewegung der Kopplungsvorsprünge erlaubt. Die schräg zur Gleitbrettebene und zur Gleitbrettnormalen verlaufende Bewegungsvorrichtung gemäß dieses Ausführungsbeispiels ermöglicht dann bei der Bewegung des Tourenschuhs entlang des Auslösewegs einerseits die erfindungsgemäße Nachführbewegung der Kopplungsvorsprünge von der Gleitbrettebene weg zur Erhöhung des Auslösewegs sowie andererseits gleichzeitig die voneinander weg gerichtete Bewegung der Kopplungsvorsprünge zur Sicherstellung der letztlichen vollständigen Auslösung des Tourenschuhs.

In einer Ferseneinheit der Erfindung kann ferner vorgesehen sein, dass die bewegliche Halterung der Kopplungsvorsprünge für eine Bewegung der Kopplungsvorsprünge von einer ersten Stellung in eine zweite Stellung gegen die Wirkung einer Auslösekraft eingerichtet ist, wobei ein Abstand der Kopplungsstifte von der Gleitbrettebene in der zweiten Stellung größer ist als in der ersten Stellung, und wobei ein Zwischenabstand der Kopplungsstifte voneinander in der zweiten Stellung größer ist als in der ersten Stellung. Dabei entspricht die erste Stellung der Kopplungsvorsprünge einer unbelasteten Stellung, in welcher die Kopplungsvorsprünge nicht mit dem Schuh in Eingriff stehen oder vom Schuh keine nennenswerten Kräfte in Richtung My-Auslösung erfahren (Tourenschuh in Normalposition oder unbelasteter Abfahrtsposition). Die zweite Stellung entspricht einer Stellung der Kopplungsvorsprünge, in welcher sich diese bereits einen Teil des Wegs in Richtung zur Auslösestellung hin bewegt haben, oder die Auslösestellung zur Freigabe des Tourenschuhs gerade erreicht haben. Durch die erste Stellung der Kopplungsvorsprünge wird eine Normalposition des Tourenschuhs definiert, in welcher der Tourenschuh im unbelasteten Fall oder im Falle einer geringeren Belastung an der Ferseneinheit gehalten wird. Die zweite Stellung definiert eine Vorauslöseposition oder eine Auslöseposition des Schuhs, in welcher sich der Tourenschuh über zumindest einen Teil des Auslösewegs relativ zur Ferseneinheit bewegt hat, wobei die beschriebene Ausführungsform sicherstellt, dass eine Bewegung zwischen erster Stellung und zweiter Stellung unter Überwindung einer Auslösekraft erfolgt. Durch die Vergrößerung des Abstands der Kopplungsvorsprünge in der zweiten Stellung wird eine Auslösung des Tourenschuhs vorbereitet, während durch die Vergrößerung des Abstands der Kopplungsvorsprünge von der Gleitbrettebene in der zweiten Stellung die erfindungsgemäße Mitführung der Kopplungsvorsprünge mit dem Fersenabschnitt des Tourenschuhs zur Vergrößerung des Auslösewegs erreicht wird.

In einer technisch einfachen Realisierung der beweglichen Kopplungsvorsprünge können diese an vorderen Enden von Kopplungsstiften vorgesehen sein, wobei die Kopplungsstifte jeweils Halteabschnitte aufweisen, an welchen sie schwenkbar an dem Bindungskörper gelagert sind. Die schwenkbare Lagerung kann so ausgebildet sein, dass die erfindungsgemäße Bewegung der Kopplungsvorsprünge von der Gleitbrettebene weg zusammen mit anderen Bewegungsrichtungen erlaubt wird (z.B. Kugelgelenk). Alternativ kann eine bestimmte Bewegungsrichtung der Kopplungsvorsprünge durch entsprechende Orientierung einer Lagerachse der Kopplungsstifte vorgegeben werden. Alternativ oder zusätzlich wird daran gedacht, die Kopplungsstifte durch mindestens eine seitliche Führung auf eine gewünschte Bewegungsbahn bzw. in eine gewünschte Bewegungsrichtung zu zwingen. Eine im Abstand von der Schwenkachse der Kopplungsstifte angeordnete Führung kann die vom Schuh her auf die Kopplungsstifte wirkenden, relativ hohen Kräfte stabil in die Ferseneinheit einleiten.

Sind die Kopplungsvorsprünge an schwenkbaren Kopplungsstiften vorgesehen, so wird in einer weiteren Ausführungsform insbesondere daran gedacht, dass an den Kopplungsstiften Mitnehmerabschnitte vorgesehen sind, welche mit einem Übertragungsteil in Eingriff gebracht oder in Eingriff bringbar sind, wobei das Übertragungsteil an dem Bindungskörper beweglich gehalten ist, so dass es in zumindest einer Richtung nur unter Überwindung einer vorbestimmten Kraft, insbesondere der Kraft eines Auslösefedermittels, bewegbar ist. Diese Ausführungsform stellt eine technisch einfache Möglichkeit bereit, die Kopplungsstifte durch eine vorbestimmte Kraft vorzuspannen, insbesondere in eine erste Stellung vorzuspannen, in der sie den Tourenschuh in einer Normalposition für eine Abfahrt halten, so dass der Tourenschuh durch die auf das Übertragungsteil wirkende Kraft, insbesondere die Kraft eines Auslösefedermittels, von einer Vorauslöseposition zu einer Normalposition zurückgedrängt wird. Im Ergebnis erfährt der Tourenschuh während seiner Bewegung von seiner Normalposition entlang dem Auslöseweg zur Auslöseposition hin die rückstellende Kraft (Auslösekraft) der Ferseneinheit.

Durch Änderung der vorbestimmten Auslösekraft, insbesondere der Kraft des Auslösefedermittels kann unmittelbar auf das Auslöseverhalten (Auslösekraft, Auslöseenergie) Einfluss genommen werden.

Prinzipiell könnte jeder der beiden Kopplungsstifte mit einem separatem Übertragungsteil in Eingriff gebracht sein, welches mit einer vorbestimmten Kraft beaufschlagt ist. Zur Vereinfachung der Struktur wird jedoch bevorzugt, dass die Mitnehmerabschnitte der Kopplungsstifte mit einem gemeinsamen Übertragungsteil in Eingriff gebracht oder in Eingriff bringbar sind, so dass die Kraftbeaufschlagung beider Kopplungsstifte mit nur einem Übertragungsteil und insbesondere unter Verwendung eines gemeinsamen Auslösefedermittels realisiert werden kann.

In einer weiteren bevorzugten Ausführungsform ist vorgesehen, dass die oben erwähnten Mitnehmerabschnitte sowie das oben erwähnte Übertragungsteil (bzw. Übertragungsteile) bei der Bewegung der Kopplungsvorsprünge an jeweiligen Führungsabschnitten aneinander abgleiten. Durch dieses Merkmal ist es möglich, die kreisförmige Bewegung der Mitnehmerabschnitte der schwenkbar gelagerten Kopplungsstifte durch Abgleiten am Übertragungsteil umzuwandeln in eine Bewegung des Übertragungsteils mit anderer Richtung bzw. mit anderen Bewegungstyp.

Die Führungsabschnitte, an welchen die Mitnehmerabschnitte und das Übertragungsteil aneinander abgleiten, können erste Führungsabschnitte und zweite Führungsabschnitte umfassen. Dabei können die ersten Führungsabschnitte die Mitnehmerabschnitte auf eine Bewegungsbahn zwingen, welche schräg von der Gleitbrettebene weg sowie schräg zur Gleitbrettnormalen verläuft, so dass die oben beschriebenen Effekte einer Nachführbewegung der Kopplungsvorsprünge mit dem nach oben abhebenden Fersenabschnitt des Tourenschuhs sowie die die Auslösung des Tourenschuhs vorbereitende Bewegung der Kopplungsvorsprünge voneinander weg erzielt werden. Darüber hinaus können die zweiten Führungsabschnitte derart gestaltet sein, dass sie die Bewegung der Mitnehmerabschnitte in die Bewegung des Übertragungsteils gegen die Wirkung der vorbestimmten Kraft umsetzen. Somit können lediglich durch geeignete Konstruktion der Führungsabschnitte der Mitnehmerabschnitte und des Übertragungsteils wichtige mechanische Teile sowohl des Auslösemechanismus als auch des erfindungsgemäßen Nachführmechanismus bereitgestellt werden.

Die zweiten Führungsabschnitte der oben beschriebenen Art können in technisch einfacher Variante mindestens eine schräg zur Achse der Kopplungsstifte verlaufende Führungsfläche aufweisen. Diese Führungsfläche kann an dem jeweiligen Mitnehmerabschnitt oder/und am Übertragungsteil ausgebildet sein und bewirkt, dass die im Wesentlichen kreisförmige Bewegung des Mitnehmerabschnitts in Bezug auf das Gleitbrett schräg nach oben und nach außen umgewandelt werden kann in eine Bewegung des Übertragungsteils in gewünschter Richtung, z.B. in eine Schwenk- oder Verschiebungsbewegung entlang der Gleitbrettlängsachse (X-Achse). Letztere Variante bietet insbesondere den Vorteil, dass ein Auslösefedermittel platzsparend parallel zur Gleitbrettlängsachse an der Ferseneinheit angeordnet werden kann.

In einer weiteren Ausführungsform der Erfindung kann das Übertragungsteil schwenkbar an dem Bindungskörper angebracht sein. Eine schwenkbare Lagerung bietet gegenüber einer verschiebbaren Führung den Vorteil, dass ein Verkanten oder ein Verklemmen des Übertragungsteils weitestgehend ausgeschlossen werden kann und gleichzeitig an einem Punkt des Übertragungsteils im Abstand vom Schwenkpunkt dennoch die Zusammenwirkung mit einem geradlinig wirkenden Federmittel (z.B. Druckfeder) möglich ist.

In einer weiteren Ausführungsform der Erfindung kann die Ferseneinheit ferner ein Basisteil zur Befestigung der Ferseneinheit an einem Tourengleitbrett umfassen, wobei der Bindungskörper relativ zum Basisteil in Gleitbrettlängsrichtung (X-Richtung) verschiebbar ist und durch die Wirkung eines Federmittels zum Tourenschuh hin vorgespannt ist. Die Verschiebbarkeit des Bindungskörpers erlaubt eine weitere Verbesserung der Toleranz der Ferseneinheit gegenüber vorübergehenden Belastungen, insbesondere bei sportlicher Fahrweise, welche noch nicht zu einem Auslösen der Ferseneinheit führen sollen. Insbesondere kann die längsverschiebbare Lagerung der Ferseneinheit eine Relativbewegung zwischen Ferseneinheit und Vordereinheit der Tourenbindung ausgleichen, die dann auftritt, wenn beim Durchfahren einer Bodensenke eine Durchbiegung des Gleitbretts auftritt. Der Bindungskörper kann somit durch die Wirkung des Federmittels auch bei sich während der Abfahrt ständig ändernder Gleitbrettdurchbiegung stets im sicheren Kontakt mit dem Fersenabschnitt des Tourenskis gehalten werden.

Die Längsverschiebbarkeit des Bindungskörpers gemäß der oben beschriebenen Ausführungsform kann ferner als Einstiegsmechanismus genutzt werden, um dem Nutzer beim Wechsel von der Gehstellung in die Abfahrtsstellung den Einstieg in die Abfahrtsstellung der Tourenbindung zu erlauben, indem der Bindungskörper zusammen mit den Kopplungsvorsprüngen für den Einstieg soweit nach hinten verschoben wird, bis der an der Vordereinheit der Tourenbindung schwenkbar gelagerte Tourenschuh zum Gleitbrett hin geschwenkt werden kann und die Aussparungen am Fersenabschnitt des Tourenschuhs den Kopplungsvorsprüngen gegenüberstehen. Sodann kann sich der Bindungskörper zum Tourenschuh hin vorwärts bewegen, so dass die Kopplungsvorsprünge in die Aussparung des Tourenschuhs eingreifen und der Tourenschuh in der Abfahrtsstellung am Gleitbrett fixiert ist.

Die vorstehend genannte Verschiebung des Bindungskörpers in Gleitbrettlängsrichtung nach hinten kann durch eine Einstiegshilfe erleichtert werden, welche es dem Fahrer ermöglicht, aus der Gehstellung der Tourenbindung durch Absenken des Fersenabschnitts des Tourenschuhs in die Abfahrtsstellung zu gelangen. Zur Realisierung einer solchen Einstiegshilfe wird vorgeschlagen, dass an dem Bindungskörper ein Schuhsteuerabschnitt vorgesehen ist, welcher eine schräg zur Gleitbrettebene verlaufende, zum hinteren Ende des Gleitbretts hin ansteigende Steuerkontur aufweist, so dass ein Tourenschuh bei Annäherung an das Gleitbrett zum Ankoppeln des Tourenschuhs an der Ferseneinheit den Bindungskörper in Rückwärtsrichtung verdrängt.

In einer bevorzugten Ausführungsform der oben genannten Ferseneinheit mit längs verschiebbarem Bindungskörper ist insbesondere vorgesehen, dass sich der Schuhsteuerabschnitt an dem Übertragungsteil abstützt, wobei die vorbestimmte Kraft, welche zur Bewegung des Übertragungsteils relativ zum Bindungskörper in Rückwärtsrichtung erforderlich ist, größer ist als die Kraft des Federmittels, mit welchem der Bindungskörper in Gleitbrettlängsrichtung vorgespannt ist. Somit kann das Übertragungsteil zusätzlich zu den oben genannten Aufgaben (Zusammenwirkung mit den Mitnehmerabschnitten der Kopplungsstifte) auch die Aufgabe einer Kraftübertragung von dem Schuhsteuerabschnitt in den Bindungskörper übernehmen. Die Konstruktion der Ferseneinheit kann auf diese Weise weiter vereinfacht werden.

Um eine Fortbewegung auf dem Tourengleitbrett an einem Anstieg zu erleichtern, wird ferner vorgeschlagen, dass die Ferseneinheit mindestens eine Steighilfe aufweist, welche in einer Gehstellung der Ferseneinheit in eine aktive Position einstellbar ist, in welcher sie einen Fersenabschnitt eines Tourenschuhs in einer vorbestimmten Höhe über einer Gleitbrettebene abstützt. Eine solche Steighilfe wird den Tourenschuh insbesondere in einer Höhe oberhalb der Kopplungsvorsprünge abstützen und kann beispielsweise schwenkbar an der Ferseneinheit angebracht sein. Vorzugsweise ist die Höhe der Steighilfe zur Anpassung an eine Geländeneigung verstellbar oder die Ferseneinheit umfasst eine Mehrzahl von Steighilfen, welche in der Gehstellung der Tourenbindung wahlweise von einer inaktiven Position außerhalb des Schwenkbereichs des Tourenschuhs in eine aktive Stellung zur Unterstützung des Tourenschuhs geschwenkt werden können. In der aktiven Stellung können insbesondere mehrere Steighilfen übereinander gestapelt sein, um eine gewünschte Abstützhöhe zu realisieren.

Der oben angesprochene Schuhsteuerabschnitt zur Bereitstellung einer Einstiegshilfe für den Tourenschuh kann vorteilhaft mit der mindestens einen Steighilfe kombiniert werden, wenn die mindestens eine Steighilfe (zum Einsteigen in die Ferseneinheit) in eine Position einstellbar ist, in welcher der Schuhsteuerabschnitt oberhalb der Kopplungsvorsprünge angeordnet ist und die Steuerkontur des Schuhsteuerabschnitts schräg zur Gleitbrettebene und zum hinteren Ende des Gleitbretts hin ansteigend verläuft. Auf diese Weise kann beim Verstellen der mindestens einen Steighilfe von der aktiven Position in die inaktive Position gleichzeitig der Schuhsteuerabschnitt in die für die Funktion der Einstiegshilfe erforderliche Position gestellt werden, so dass die Bedienung der Ferseneinheit beim Wechsel von der Gehstellung in die Abfahrtsstellung erleichtert wird und die Struktur der Ferseneinheit vereinfacht wird.

In einer weiteren Ausführungsform der vorliegenden Erfindung kann die Ferseneinheit ein Basisteil zur Befestigung der Ferseneinheit an einem Tourengleitbrett umfassen, wobei der Bindungskörper relativ zum Basisteil um eine zur Gleitbrettebene im Wesentlichen orthogonale Achse schwenkbar ist. Die Verschwenkbarkeit des Bindungskörpers um die im Wesentlichen orthogonale Achse kann einerseits zur Verstellung der Ferseneinheit zwischen der Abfahrtsstellung und einer Gehstellung für flaches Gelände verwendet werden, in welcher die Kopplungsvorsprünge von dem Fersenabschnitt des Tourenschuhs seitlich weg geschwenkt sind, so dass der Fersenabschnitt des Tourenschuhs frei vom Gleitbrett abheben kann und der Tourenschuh um die Schwenklagerung der Vordereinheit beweglich ist. Andererseits kann die Schwenkbewegung des Bindungskörpers um die im Wesentlichen orthogonale Achse durch eine Mz-Auslösefeder in die normale Abfahrtsstellung vorgespannt sein, so dass ein Mz-Auslösemechanismus bereitgestellt wird, um den Tourenschuh im Falle eines hohen Drehmoments um eine vertikale Drehachse (bei einem Sturz) freizugeben.

Die Erfindung wird nachfolgend anhand eines bevorzugten Ausführungsbeispiels unter Bezugnahme auf die beigefügten Figuren näher erläutert. Es zeigen:
- Figur 1: eine Rückansicht eines Fersenabschnitts eines Tourenschuhs,
- Figur 2: eine perspektivische Darstellung einer Ferseneinheit gemäß dem Ausführungsbeispiel der Erfindung,
- Figur 3: eine Vorderansicht der Ferseneinheit des Ausführungsbeispiels,
- Figur 4: eine Schnittansicht der Ferseneinheit des Ausführungsbeispiels entsprechend einer Schnittlinie IV-IV in Figur 3,
- Figur 5: eine Vorderansicht der Ferseneinheit des Ausführungsbeispiels mit demontierten Steighilfen,
- Figur 6: eine Schnittdarstellung der Ferseneinheit des Ausführungsbeispiels entsprechend einer Schnittlinie VI-VI in Figur 5, und
- Figur 7: eine Seitenansicht der Ferseneinheit des Ausführungsbeispiels in einer Gehstellung mit einer ersten Steighilfe in aktiver Stellung.

Ein Fersenteil 10 des Ausführungsbeispiels der vorliegenden Erfindung umfasst ein an einem Gleitbrett 11 zu befestigendes Basisteil 12, einen an dem Basisteil 12 gehaltenen Bindungskörper 14 sowie an dem Bindungskörper 14 gehaltene Kopplungsvorsprünge 16 für den Eingriff mit einem Fersenabschnitt 110 (Figur 1) eines Tourenschuhs 100.

Befestigungmittel, insbesondere Befestigungslöcher 13, zur Befestigung des Basisteils 12 am Gleitbrett 11 definieren eine Gleitbrettebene E eines mit der Ferseneinheit verbundenen Gleitbretts 11 (horizontale Ebene in dieser Offenbarung) sowie eine Gleitbrettlängsachse M entlang einer Mittelachse des Gleitbretts. Die Gleitbrettlängsachse M verläuft in einer X-Richtung eines Koordinatensystems der Ferseneinheit. Eine Gleitbrettnormale, welche senkrecht auf der Gleitbrettebene E steht, verläuft in einer Z-Richtung des Koordinatensystems und eine Y-Richtung des Koordinatensystems verläuft orthogonal zur X-Richtung sowie orthogonal zur Z-Richtung.

Der Bindungskörper 14 kann an einer Lageranordnung 18 um eine in Z-Richtung verlaufende Achse schwenkbar bezüglich des Basisteils 12 gehalten sein. Dazu kann die Lageranordnung 18 einen Lagerzapfen 20 umfassen, welcher in eine zugeordnete Aussparung 22 des Bindungskörpers 14 eingesetzt ist. Die Lagerung des Bindungskörpers 14 am Lagerzapfen 20 ist vorzugsweise in eine Abfahrtstellung vorgespannt, in welcher die Kopplungsvorsprünge 16 in X-Richtung nach vorn zeigen.

Zum Vorspannen des Bindungskörpers 14 in die Abfahrtstellung kann ein an sich bekannter Mz-Auslösemechanismus vorgesehen sein, welcher beispielsweise in der EP 0 199 098 A2 beschrieben ist. Die in der EP 0 199 098 A2 beschriebenen Details zur drehbaren Lagerung eines Bindungskörpers mit Kopplungsstiften an einem sich in vertikaler Richtung erstreckenden Zapfen sowie zur zwischen diesen Elementen wirkenden Federanordnung sollen durch Bezugnahme vollständig in die vorliegende Offenbarung einbezogen sein. So kann an der Außenfläche des Lagerzapfens 20 eine Nockenfläche 24 vorgesehen sein, an welcher bei einer Relativdrehung zwischen Bindungskörper 14 und Lagerzapfen 20 ein Nockenfolger 26 abgleitet, der an dem Bindungskörper 14 bewegbar geführt und durch die Kraft einer Mz-Auslösefeder 28 in den Kontakt mit der Nockenfläche 24 vorgespannt ist. Die Mz-Auslösefeder 28 kann sich dabei einerseits an einem Vorspannungseinstellelement 30 abstützen, welches in einer einstellbaren, jedoch während des Normalbetriebs festen Position am Bindungskörper 14 angebracht ist, und kann sich andererseits an dem Nockenfolger 26 abstützen. Das Vorspannungseinstellelement 30 kann eine Schraube sein, so dass durch Verdrehen der Schraube der Abstand zwischen den beiden Abstützpunkten der Mz-Auslösefeder 28 und damit die Vorspannung der Mz-Auslösefeder 28 verstellbar ist.

Die Kontur der Nockenfläche 24 ist so gewählt, dass der Bindungskörper 14 in die Abfahrtstellung vorgespannt ist, in welcher die Kopplungsvorsprünge 16 im Wesentlichen in X-Richtung nach vorn weisen. Ferner ist die Nockenfläche 24 so geformt, dass bei einer Drehbewegung des Bindungskörpers 14 der Nockenfolger 26 in Richtung einer Komprimierung der Mz-Auslösefeder 28 gedrängt wird, so dass der Schwenkbewegung des Bindungskörpers 14 aus der Abfahrtstellung heraus eine Kraft entgegengesetzt wird. Übersteigt diese Kraft eine vorbestimmte Mz-Auslösekraft, etwa weil im Falle eines Sturzes und eines Verdrehens des Gleitbretts ein Fersenabschnitt des Tourenschuhs 100 in lateraler Richtung (Y-Richtung) gedrückt wird, so wird die Kraft der Mz-Auslösefeder 28 überwunden und der Bindungskörper 14 dreht sich zusammen mit den Kopplungsvorsprünge 16 zur Seite weg, so dass der Eingriff vom Tourenschuh gelöst wird. Diese Bewegung ist die Mz-Auslösebewegung des Bindungskörpers 14 bzw. der Kopplungsvorsprünge 16.

Die Lageranordnung 18, mit welcher der Bindungskörper 14 am Basisteil 12 gelagert ist, umfasst zusätzlich ein Federungslager, welches eine Federungsbewegung des Bindungskörpers 14 und damit der Kopplungsvorsprünge 16 erlaubt. In der illustrierten Variante ist dazu der Lagerzapfen 20 linear verschiebbar in X-Richtung am Basisteil 12 geführt und durch die Wirkung eines Federelements 32 in Vorwärtsrichtung (zum Tourenschuh 100 hin) vorgespannt.

Die Linearführung kann einen am Basisteil 12 ausgebildeten ersten Schienenabschnitt 34 sowie einen an einem Schlitten 36 ausgebildeten, mit dem ersten Schienenabschnitt 34 in Verschiebungseingriff tretenden zweiten Schienenabschnitt 38 umfassen. Der Lagerzapfen 20 kann dann mit dem Schlitten 36 verbunden und entlang der X-Richtung am Basisteil 12 verschiebbar sein. Durch das Federelement 32 ist der Schlitten 36 in X-Richtung nach vorn vorgespannt. Seine Bewegungsrichtung in X-Richtung nach vorn wird durch einen ersten Anschlag 40 begrenzt, welcher betriebsmäßig (d.h. während eines Normalbetriebs, z.B. während der Abfahrt) ortsfest in Bezug auf das Basisteil 12 gehalten ist. An dem ersten Anschlag 40 stößt der Schlitten 36 mit einem zweiten Anschlag 42 an, wenn auf den Bindungskörper 14 keine Kraft in X-Richtung einwirkt (z.B. bei entkoppeltem Tourenschuh).

Im Ausführungsbeispiel ist das Federelement 32 in einer zum Gleitbrett hin geöffneten Aussparung 44 des Schlittens 36 untergebracht und stützt sich mit seinem vorderen Ende an einer vorderen Begrenzungswand 46 der Aussparung 44 ab, während das hintere Ende des Federelements 32 an einem Federlager 48 anliegt, welches betriebsmäßig ortsfest zum Basisteil 12 gehalten ist. Vorzugsweise bildet das Federlager 48 auch den ersten Anschlag 40 aus, so dass das Federlager 48 Doppelfunktion zur Abstützung des Federelements 32 sowie zur Begrenzung der Bewegung des Schlittens 36 hat.

Im Ausführungsbeispiel der Erfindung kann das Federlager 48 in seiner Position relativ zum Basisteil 12 einstellbar sein, um die unbelastete Position des Schlittens 36 entlang der X-Richtung einstellen zu können. Dazu kann das Federlager 48 als Gewindemutter vorgesehen sein, die von einer in X-Richtung verlaufenden Gewindeschraube 50 im Gewindeeingriff durchsetzt wird. Die Schraube 50 kann an ihrem von dem Federlager 48 entfernten Ende an einem Lagerabschnitt 52 des Basisteils 12 so gelagert sein, dass sich die Schraube 50 um ihre Längsachse drehen kann, sich jedoch nicht in X-Richtung verschieben kann. Zur Verstellung der Schraube 50 kann diese einen Schraubenkopf 54 mit einem Werkzeugeingriffsabschnitt aufweisen. Das Federelement 32 ist vorzugsweise als Schraubenfeder ausgebildet, derart, dass die das Federlager 48 durchsetzende Schraube 50 störungsfrei in das Innere der Schraubenfeder eindringen kann.

Nachfolgend wird ein My-Auslösemechanismus der Ferseneinheit des Ausführungsbeispiels der Erfindung näher beschrieben. Der My-Auslösemechanismus umfasst die Kopplungsvorsprünge 16, welche am Bindungskörper 14 beweglich gehalten sind. Vorzugsweise sind die Kopplungsvorsprünge 16 dabei an vorderen Enden zweier Kopplungsstifte 56 ausgebildet, welche an von den Kopplungsvorsprüngen 16 abgewandten Halteabschnitten 58 schwenkbar an Stiftlagerabschnitten 60 des Bindungskörpers gelagert sind. Die Stiftlagerabschnitte 60 lagern die Kopplungsstifte 56 derart, dass die Kopplungsvorsprünge 16 zumindest in einer Bewegungsrichtung beweglich sind, welche von der Gleitbrettebene weg verläuft.

Zwischen den Kopplungsvorsprüngen 16 und den Halteabschnitten 58 sind an den Kopplungsstiften 56 Mitnehmerabschnitte 62 ausgebildet oder befestigt. Die Mitnehmerabschnitte 62 der beiden Kopplungsstifte 56 stehen vorzugsweise mit einem gemeinsamen Übertragungsteil 64 in Kontakt, welches an dem Bindungskörper 14 beweglich gehalten ist, so dass eine Bewegung der Stifte 56 über die Mitnehmerabschnitte 62 in eine Bewegung des Übertragungsteils 64 überführt wird. Das Übertragungsteil 64 kann mit einer in Y-Richtung verlaufenden Schwenkachse 66 schwenkbar am Bindungskörper 14 angelenkt sein. Vorzugsweise weist das Übertragungsteil 64 ferner ein Federlager 68 auf, insbesondere ein von der Schwenkachse 66 beabstandetes Federlager 68 zur Abstützung einer My-Auslösefeder 70. Der Kontakt zwischen den Mitnehmerabschnitten 62 und dem Übertragungsteil 64 kann in einem zwischen dem Federlager 68 und der Schwenkachse 66 liegenden Abschnitt des Übertragungsteils 64 erfolgen, um die Kraftübertragung zwischen Übertragungsteil 64 und My-Auslösefeder 70 durch die Hebelwirkung des Übertragungsteils 64 zu verbessern.

In Figuren 3 und 5 ist zu erkennen, dass die Mitnehmerabschnitte 62 an ersten Führungsflächen 72 des Übertragungsteils 64 abgleiten, welche im Wesentlichen parallel zu den Achsen der Kopplungsstifte 56 beiderseits der Mitnehmerabschnitte 62 verlaufen und die Mitnehmerabschnitte 62 auf Bewegungsbahnen entlang der Bewegungsrichtungen r₁ und r₂ zwingen. Die Bewegungsrichtungen r₁ und r₂ der Mitnehmerabschnitte 62 verlaufen schräg von der Gleitbrettebene E weg sowie schräg zur Z-Richtung (Gleitbrettnormale). Wie in Figur 5 zu erkennen ist, verlaufen die Bewegungsrichtungen r₁ und r₂ V-förmig und symmetrisch zu einer vertikalen Längsmittelebene V, welche orthogonal zur Gleitbrettebene E in X-Richtung verläuft und das Gleitbrett in Längsrichtung halbiert. Mit der Längsmittelebene V können die Bewegungsrichtungen r₁ und r₂ jeweils einen Winkel zwischen ungefähr 10 Grad und ungefähr 45 Grad, besonders bevorzugt einen Winkel zwischen ungefähr 15 Grad und ungefähr 30 Grad, einschließen.

Am Übertragungsteil 64 können ferner ein Normalstellungsanschlag 74 oder/und ein Auslösestellungsanschlag 76 für die Mitnehmerabschnitte 62 ausgebildet sein, um den Schwenkbereich der Kopplungsstifte 56 in mindestens einer der beiden Stellungen, Normalstellung und Auslösestellung, zu begrenzen. In konstruktiv einfacher Weise können, wie im Ausführungsbeispiel zu erkennen, die ersten Führungsflächen 72, der Normalstellungsanschlag 74 sowie der Auslösestellungsanschlag 76 zusammen als innere Begrenzungswandungen einer gemeinsamen Aussparung vorgesehen sein. Die Kopplung zwischen den Mitnehmerabschnitten 62 und dem Übertragungsteil 64 kann dann jeweils als Langlochkopplung beschrieben werden, in welcher das Übertragungsteil 64 zwei im Wesentlichen V-förmig angeordnete Langlöcher aufweist, in denen die Mitnehmerabschnitte 62 entlang der Bewegungsrichtungen r₁ und r₂ geführt werden und hinsichtlich ihrer Bewegungsendpositionen begrenzt werden.

Das Übertragungsteil 64 weist vorzugsweise für jeden der Mitnehmerabschnitte 62 der Kopplungsstifte 56 jeweils zweite Führungsflächen 78 auf, an welchen Rückseiten 80 der Mitnehmerabschnitte 62 anliegen. Die zweiten Führungsflächen 78 sind so gestaltet, dass dann, wenn bei einer Schwenkbewegung der Kopplungsstifte 56 entlang der Bewegungsrichtungen r₁ und r₂ die Mitnehmerabschnitte 62 an den zweiten Führungsflächen 78 abgleiten, das Übertragungsteil 64 um den Schwenkpunkt 66 verschwenkt wird. Dies kann durch eine schräg zur Achse der Kopplungsstifte 56 verlaufende Führungsfläche 78 bzw. eine muldenförmig gestaltete Führungsfläche 78 realisiert werden.

Die zweiten Führungsflächen 78 können konstruktiv einfach mit den ersten Führungsflächen 72 verbunden werden, indem die zweiten Führungsflächen 78 als Boden einer Aussparung ausgebildet werden, deren Seitenwandungen durch die ersten Führungsflächen 72 gebildet sind (sowie gegebenenfalls durch die Anschläge 74, 76). An dem Boden 78 der Aussparung ist dann ein Langloch vorgesehen, dessen Abmessungen geringer sind als die Abmessungen der Aussparung und durch welches ein schmalerer Abschnitt der Kopplungsstifte 56, nicht jedoch die Mitnehmerabschnitte 62, hindurchführbar sind.

Wie bereits erwähnt, kann ein vorderes Ende einer My-Auslösefeder 70 an einem Federlager 68 des Übertragungsteils 64 abgestützt sein. Im Ausführungsbeispiel ist ein am vorderen Ende der My-Auslösefeder 70 angebrachter Lagerzapfen 82 über eine Kugelkopfkupplung 84 an dem Federlager 68 des Übertragungsteils 64 gelagert. Die Kugelkopfkupplung 84 sorgt für die Umsetzung der Schwenkbewegung des Federlagers 68 des Übertragungsteils 64 in eine im Wesentlichen lineare Kompressionsbewegung der My-Auslösefeder 70, so dass die My-Auslösefeder 70 nur entlang ihrer geradlinigen Kompressions- bzw. Dekompressionsrichtung betätigt wird.

Die My-Auslösefeder 70 ist im Wesentlichen in X-Richtung orientiert. Am hinteren Ende kann die My-Auslösefeder 70 unmittelbar an einem Bindungskörper-festen Abschnitt gekoppelt sein, oder wie im Ausführungsbeispiel illustriert, zur Bereitstellung der Möglichkeit einer Verstellung der Vorspannungskraft der My-Auslösefeder 70 und somit einer Verstellung der My-Auslösekraft, mit einem My-Auslösekraft-Einstellmechanismus 86 versehen sein. Der My-Auslösekraft-Einstellmechanismus 86 kann einen zweiten Lagerzapfen 88 umfassen, welcher an einem hinteren Ende der My-Auslösefeder 70 angebracht ist und dessen Abstand von einem Bindungskörper-festen Lagerabschnitt 90 durch Verstellen einer Gewindeschraube 92 einstellbar ist. Die Gewindeschraube 92 kann an dem Lagerabschnitt 90 drehbar, jedoch in axialer Richtung der My-Auslösefeder 70 unbeweglich gelagert sein und mit einem Innengewinde des zweiten Lagerzapfens 88 in Eingriff sein, so dass durch eine Drehung der Gewindeschraube 92, insbesondere durch Betätigung über einen Werkzeugeingriffsabschnitt 94 am Ende der Gewindeschraube 92, der zweite Lagerzapfen 88 in axialer Richtung der My-Auslösefeder 70 verschoben werden kann. Auf diese Weise kann die Vorspannung der Auslösefeder 70 zur Beeinflussung des My-Auslöseverhaltens der Ferseneinheit 10 verstellt werden.

Die Ferseneinheit 10 kann ferner eine erste Steighilfe 96 und eine zweite Steighilfe 98 umfassen, welche schwenkbar an der Ferseneinheit 10 angebracht sind, um wahlweise einzeln oder gemeinsam in einen Bereich zwischen dem Gleitbrett und dem Tourenschuh eingeschwenkt zu werden (aktive Stellung), so dass der Tourenschuh 100 in einer entsprechenden Höhe über dem Gleitbrett abgestützt werden kann. In an sich bekannter Weise wird auf diese Weise ein Gehen an einer Steigung erleichtert. Vorzugsweise sind beide Steighilfen 96, 98 an einer gemeinsamen Schwenkachse gelagert, welche in Y-Richtung verläuft. Eine besondere Bauraum- und Bauteilersparnis kann ferner erzielt werden, wenn auf der gemeinsamen Schwenkachse 66 der Steighilfen 96, 98 auch das Übertragungsteil 64 schwenkbar am Bindungskörper 14 gelagert ist.

An der ersten Steighilfe 96 ist ein Schuhsteuerabschnitt 106 angeordnet, welcher eine schräg zur Gleitbrettebene E verlaufende, zum hinteren Ende des Gleitbretts hin ansteigende Steuerkontur 108 aufweist. Ein unteres Ende 108u der Steuerkontur 108 endet in Bezug auf die X-Richtung ungefähr auf Höhe der vorderen Enden der Kopplungsvorsprünge 16 oder steht in Vorwärtsrichtung sogar über die vorderen Enden der Kopplungsvorsprünge 16 vor. Ein oberes Ende 108o der Steuerkontur 108 liegt in X-Richtung hinter den vorderen Enden der Kopplungsvorsprünge 16. Die Steuerkontur 108 schließt mit der Gleitbrettebene E vorzugsweise einen Winkel zwischen ungefähr 45 und ungefähr 75 Grad ein, um ein sicheres Abgleiten des Fersenabschnitts des Tourenschuhs sicherzustellen und gleichzeitig einen ausreichenden Verschiebungsweg des Bindungskörpers 14 in X-Richtung zu garantieren.

Nachfolgend wird die Funktionsweise der Ferseneinheit 10 des Ausführungsbeispiels der Erfindung erläutert. In der in den Figuren gezeigten, unbelasteten Normalstellung liegt der erste Anschlag 40 des Federlagers 48 am zweiten Anschlag 42 des Schlittens 36 an, die Kopplungsstifte 56 befinden sich in ihrer Normalstellung, in der die Kopplungsvorsprünge 16 ihre unterste und aneinander angenäherte Position einnehmen, insbesondere die Mitnehmerabschnitte 62 an den Normalstellungsanschlägen 74 anliegen. Der Tourenschuh 100 ist von der Ferseneinheit 10 entkoppelt.

Wird der Tourenschuh an einer Vordereinheit der Tourenbindung schwenkbar in Eingriff genommen, so dass er sich in seinem vorderen Abschnitt um eine in Y-Richtung verlaufende Schwenkachse schwenken kann, während die Kopplungsvorsprünge 16 vom Tourenschuh 100 entkoppelt sind, so befindet sich die Tourenbindung in einer Gehstellung. Für ein Gehen im flachen oder leicht ansteigenden Gelände wird die erste Steighilfe 96 heruntergeklappt, bis sie sich auf der Oberseite des Gleitbretts 11 oder auf der Oberseite des Basisteils 12 abstützt, wie in Figur 7 illustriert ist. Eine erste Schuhauflage 102 der ersten Steighilfe 96 ist dann in einer ersten Steighilfenhöhe oberhalb der Gleitbrettebene E (etwa auf Höhe der Kopplungsvorsprünge 16 oder darüber) angeordnet, um den Fersenabschnitt 110 des Tourenschuhs 100 in dieser Höhe abzustützen. Bei einem Anstieg mit größerer Steigung kann auch die zweite Steighilfe 98 nach unten geklappt werden, bis sich diese auf der ersten Steighilfe 96 abstützt und eine zweite Schuhauflage 104 der zweiten Steighilfe 98 den Fersenabschnitt 110 des Tourenschuhs 100 in einer zweiten, größeren Steighilfenhöhe über der Gleitbrettebene E abstützt.

Am Ende des Anstiegs und in Vorbereitung einer Talabfahrt ist die Tourenbindung von der Gehstellung in die Abfahrtsstellung zu verstellen. Dazu werden die gegebenenfalls nach unten geklappten ersten bzw. zweiten Steighilfen 96, 98 nach oben geklappt, so dass sich der Schuhsteuerabschnitt 106 im Schwenkbereich des Fersenabschnitts 110 des Tourenschuhs 100 befindet. Wird der Fersenabschnitt 110 abgesenkt und trifft auf die Steuerkontur 108, so gleitet der Fersenabschnitt 110 an der Steuerkontur 108 ab und verdrängt dabei den Schuhsteuerabschnitt 106 nach hinten. Da der Schuhsteuerabschnitt 106 mit seiner Rückseite 109 am Übertragungsteil 64 anliegt, wird die Bewegung des Schuhsteuerabschnitts 106 in X-Richtung nach hinten auf das Übertragungsteil 64 übertragen. Die My-Auslösefeder 70 weist eine höhere Federkonstante bzw. eine höhere Vorspannung auf als das Federelement 32 des Federungslagers, an welchem der Bindungskörper 14 relativ zum Basisteil 12 in X-Richtung verschiebbar gehalten ist. Die durch den Tourenschuh 100 bewirkte Rückwärtsverlagerung des Schuhsteuerabschnitts 106 führt somit nicht zu einer Schwenkbewegung des Übertragungsteils 64 sondern verschiebt den Bindungskörper 14 unter Kompression des Federelements 32 in Rückwärtsrichtung.

Wenn der Fersenabschnitt 110 des Tourenschuhs 100 das untere Ende 108u der Steuerkontur 108 erreicht, so ist der Bindungskörper 14 soweit in Rückwärtsrichtung verschoben, dass die vorderen Enden der Kopplungsvorsprünge 16 in X-Richtung auf gleicher Höhe mit dem Fersenabschnitt 110 oder hinter dem Fersenabschnitt 110 angeordnet sind. Der Fersenabschnitt 110 kann somit weiter an dem unteren Ende 108u der Steuerkontur 108 abwärts gleiten bis die Rastabschnitte 130 am Fersenabschnitt 110 des Tourenschuhs 100 in ausreichendem Maße mit den Kopplungsvorsprüngen 16 fluchten. Passiert schließlich eine obere Kante 136 des Fersenabschnitts 110, an welcher der Fersenabschnitt 110 gegenüber dem Tourenschuh 100 einen stufenartigen Vorsprung bildet, das untere Ende 108u der Steuerkontur 108, so gleitet der Fersenabschnitt 110 schließlich von dem Schuhsteuerabschnitt 106 ab, woraufhin der Bindungskörper 14 durch die Kraft des Federelements 32 nach vorn geschoben wird und die Kopplungsvorsprünge 16 in die Aussparungen 122 des Tourenschuhs 100 eintreten, um den Tourenschuh 100 in Eingriff zu nehmen.

Auf diese Weise kann der Fahrer in die Abfahrtsstellung der Tourenbindung gelangen, indem der an der Vordereinheit der Tourenbindung schwenkbar gehaltene Tourenschuh 100 durch eine einfache Bewegung zum Gleitbrett hin gedrückt wird, bis die Kopplungsvorsprünge 16 in die Aussparungen 122 des Tourenschuhs 100 einrasten. Die hierfür ausreichende Kraft ist abhängig von der Federkraft des Federelements 32 und ist damit insbesondere unabhängig von der Federkraft der My-Auslösefeder 70. Auf diese Weise kann erreicht werden, dass auch bei Verwendung einer My-Auslösefeder 70 mit sehr hoher Spannkraft zur Ermöglichung einer besonders sportlichen Fahrweise ein relativ einfacher Einstieg in die Tourenbindung möglich ist, da die für den Einstieg notwendige Druckkraft unabhängig von der My-Auslösefeder 70 durch das Federelement 32 definiert werden kann.

Während der Abfahrt übernimmt die längsverschiebbare Lagerung des Bindungskörpers 14 unter Wirkung des Federelements 32 die Aufgabe eines dynamischen Ausgleichs einer Skidurchbiegung beim Durchfahren von Bodenunebenheiten, so dass während der Abfahrt der Bindungskörper 14 stets im sicheren Eingriff und im engen Kontakt mit dem Fersenabschnitt des Tourenschuhs gehalten werden kann.

Kommt es während der Abfahrt zu einer kurzzeitigen Stoß- oder Schlagbelastung, beispielsweise beim Überfahren eines Steins oder bei einem besonders anspruchsvollen Fahrmanöver, so ist es im Allgemeinen nicht erwünscht, dass die Ferseneinheit 10 auslöst. Liegt die auf den Fersenabschnitt 110 in Richtung eines Pfeils A wirkende, kurzzeitige Stoßkraft bei einer Kraft, die größer ist als die My-Auslösekraft des My-Auslösemechanismus der Ferseneinheit 10, welche unter anderem abhängig ist von der Kraft der My-Auslösefeder 70, so beginnt der Fersenabschnitt 110 des Tourenschuhs 100 sich von dem Gleitbrett in Richtung des Pfeils A abzuheben. Da die Kopplungsvorsprünge 16 an den Rastabschnitten 130 der Aussparungen 122 des Fersenabschnitts 110 in Eingriff sind, werden bei dieser Bewegung auch die Kopplungsvorsprünge 16 durch eine in Richtung des Pfeils A wirkende Kraft von der Gleitbrettebene E weg nach oben angehoben. Die Aufwärtsbewegung der Kopplungsvorsprünge 16 erzwingt über die Führung der Mitnehmerabschnitte 62 am Übertragungsteil 64 eine V-förmige Aufwärtsbewegung beider Kopplungsvorsprünge 16, derart, dass sich der Abstand beider Kopplungsvorsprünge 16 von der Gleitbrettebene vergrößert und sich auch der Abstand zwischen den beiden Kopplungsvorsprüngen 16 vergrößert.

Bei dieser Auslösebewegung der Kopplungsvorsprünge 16, und damit der Kopplungsstifte 56, gleiten ferner die Rückseiten 80 der Mitnehmerabschnitte 62 an den zweiten Führungsflächen 78 des Übertragungsteils 64 ab und verschwenken das Übertragungsteil 64 (in Figur 6 im Uhrzeigersinn) gegen die Kraft der My-Auslösefeder 70. Dies bedeutet, dass während der gesamten Auslösebewegung der Stifte 56 eine Kraftwirkung nach Maßgabe der Auslösekraft auf die Kopplungsstifte 56 wirkt, welche der Aufwärtsbewegung des Fersenabschnitts 110 entgegenwirkt. Fällt somit in der oben beschriebenen Situation einer kurzzeitigen Schlag- oder Stoßbelastung die äußere Belastung auf den Tourenski 100 wieder ab, bevor der gesamte Auslöseweg überstrichen ist, d.h. bevor die Kopplungsvorsprünge 16 einen ausreichenden Abstand voneinander zur Überwindung der Auslösevorsprünge 128 des Fersenabschnitts 110 erreicht haben, so führt die Kraft der My-Auslösefeder 70 den Tourenschuh 100 wieder in die Normalstellung zurück. Eine Auslösung kann somit im Falle einer nur vorübergehenden, kurzzeitigen Stoßbelastung verhindert werden.

Hält die Kraftwirkung auf den Tourenski 100 in Richtung des Pfeils A mit einer die Auslösekraft überwindenden Intensität jedoch längere Zeit an (beispielsweise während eines Sturzes des Fahrers) so werden die Kopplungsstifte 56 soweit verschwenkt, dass die Kopplungsvorsprünge 16 schließlich die Auslösevorsprünge 128 am Fersenabschnitt 110 des Tourenschuhs 100 überwinden, so dass die Kopplungsvorsprünge 16 aus den Öffnungsabschnitten 124 des Tourenschuhs 100 zur Sohle 126 hin aus den Aussparungen 122 austreten können und der Tourenschuh 100 somit von der Ferseneinheit 10 entkoppelt ist. Somit wird eine zuverlässige Sturzauslösung der Ferseneinheit 10 sichergestellt.

## Patentansprüche

1. Ferseneinheit (10) für eine Tourenbindung eines Gleitbretts, umfassend einen Bindungskörper (14), an welchem zwei Kopplungsvorsprünge (16) zur Ankopplung an einem Fersenabschnitt (110) eines Tourenschuhs (100) beweglich gehalten sind,
wobei die bewegliche Halterung der Kopplungsvorsprünge (16) dafür eingerichtet ist, dass sich die Kopplungsvorsprünge (16) von einer Gleitbrettebene (E) weg bewegen,
wobei die bewegliche Halterung der Kopplungsvorsprünge (16) für eine Bewegung der Kopplungsvorsprünge (16) von einer ersten Stellung in eine zweite Stellung gegen die Wirkung einer Auslösekraft eingerichtet ist,
wobei ein Zwischenabstand der Kopplungsvorsprünge (16) voneinander in der zweiten Stellung größer ist als in der ersten Stellung,
**dadurch gekennzeichnet, dass** ein Abstand der Kopplungsvorsprünge (16) von der Gleitbrettebene (E) in der zweiten Stellung größer ist als in der ersten Stellung.

2. Ferseneinheit (10) nach Anspruch 1, **dadurch gekennzeichnet, dass** die bewegliche Halterung der Kopplungsvorsprünge (16) dafür eingerichtet ist, dass sich die Kopplungsvorsprünge (16) entlang einer Bewegungsrichtung (r₁, r₂) bewegen, welche schräg von der Gleitbrettebene weg sowie schräg zur Gleitbrettnormalen verläuft.

3. Ferseneinheit (10) nach einem der vorhergehenden Ansprüche, dadurch **gekennzeichnet, dass** die Kopplungsvorsprünge (16) an vorderen Enden von Kopplungsstiften (56) vorgesehen sind, wobei die Kopplungsstifte (56) jeweils Halteabschnitte (58) aufweisen, an welchen sie schwenkbar an dem Bindungskörper (14) gelagert sind.

4. Ferseneinheit (10) nach Anspruch 3, **dadurch gekennzeichnet, dass** an den Kopplungsstiften (56) Mitnehmerabschnitte (62) vorgesehen sind, welche mit einem Übertragungsteil (64) in Eingriff gebracht oder in Eingriff bringbar sind, wobei das Übertragungsteil (64) an dem Bindungskörper (14) beweglich gehalten ist, so dass es in zumindest einer Richtung nur unter Überwindung einer vorbestimmten Kraft, insbesondere der Kraft eines Auslösefedermittels (70), bewegbar ist.

5. Ferseneinheit (10) nach Anspruch 4, **dadurch gekennzeichnet, dass** die Mitnehmerabschnitte (62) und das Übertragungsteil (64) bei der Bewegung der Kopplungsvorsprünge (16) an jeweiligen Führungsabschnitten (72, 78, 80) aneinander abgleiten.

6. Ferseneinheit (10) nach Anspruch 5, **dadurch gekennzeichnet, dass** die Führungsabschnitte erste Führungsabschnitte (72) und zweite Führungsabschnitte (78) umfassen,
wobei die ersten Führungsabschnitte (72) die Mitnehmerabschnitte (62) auf eine Bewegungsbahn (r₁ und r₂) zwingen, welche schräg von der Gleitbrettebene (E) weg sowie schräg zur Gleitbrettnormalen (Z) verläuft, und
wobei die zweiten Führungsabschnitte (78) die Bewegung der Mitnehmerabschnitte (62) in die Bewegung des Übertragungsteils (64) gegen die Wirkung der vorbestimmten Kraft umsetzen.

7. Ferseneinheit (10) nach Anspruch 6, **dadurch gekennzeichnet, dass** die zweiten Führungsabschnitte (78) mindestens eine schräg zur Achse der Kopplungsstifte (56) verlaufende Führungsfläche aufweisen.

8. Ferseneinheit (10) nach einem der Ansprüche 4 bis 7, dadurch **gekennzeichnet, dass** das Übertragungsteil (64) schwenkbar an dem Bindungskörper (14) angebracht ist.

9. Ferseneinheit (10) nach einem der vorhergehenden Ansprüche, ferner umfassend ein Basisteil (12) zur Befestigung der Ferseneinheit (10) an einem Tourengleitbrett, wobei der Bindungskörper (14) relativ zum Basisteil (12) in Gleitbrettlängsrichtung (X) verschiebbar ist und durch die Wirkung eines Federmittels (32) zum Tourenschuh (100) hin vorgespannt ist.

10. Ferseneinheit (10) nach Anspruch 9, **dadurch gekennzeichnet, dass** an dem Bindungskörper ein Schuhsteuerabschnitt (106) vorgesehen ist, welcher eine schräg zur Gleitbrettebene (E) verlaufende, zum hinteren Ende des Gleitbretts hin ansteigende Steuerkontur (108) aufweist, so dass ein Tourenschuh (100) bei Annäherung an das Gleitbrett zum Ankoppeln des Tourenschuhs (100) an der Ferseneinheit (10) den Bindungskörper (14) in Rückwärtsrichtung verdrängt.

11. Ferseneinheit (10) nach Anspruch 10 sowie nach einem der Ansprüche 4 bis 8, **dadurch gekennzeichnet, dass** sich der Schuhsteuerabschnitt (106) an dem Übertragungsteil (64) abstützt oder der Schuhsteuerabschnitt an dem Übertragungsteil vorgesehen ist, wobei die vorbestimmte Kraft, welche zur Bewegung des Übertragungsteils (64) relativ zum Bindungskörper (14) in Rückwärtsrichtung erforderlich ist, größer ist als die Kraft des Federmittels, mit welchem der Bindungskörper (14) zum Tourenschuh (100) hin vorgespannt ist.

12. Ferseneinheit (10) nach einem der vorhergehenden Ansprüche, dadurch **gekennzeichnet, dass** die Ferseneinheit (10) mindestens eine Steighilfe (96, 98) aufweist, welche in einer Gehstellung der Ferseneinheit (10) in eine Position einstellbar ist, in welcher sie einen Fersenabschnitt (110) eines Tourenschuhs (100) in einer vorbestimmten Höhe über einer Gleitbrettebene (E) abstützt.

13. Ferseneinheit (10) nach Anspruch 10 und Anspruch 12, dadurch **gekennzeichnet, dass** der Schuhsteuerabschnitt (106) an der mindestens einen Steighilfe (96) angebracht ist und dass die mindestens eine Steighilfe (96) in eine Position einstellbar ist, in welcher der Schuhsteuerabschnitt (106) oberhalb der Kopplungsvorsprünge (16) angeordnet ist und die Steuerkontur (108) des Schuhsteuerabschnitts (106) schräg zur Gleitbrettebene (E) und zum hinteren Ende des Gleitbretts hin ansteigend verläuft.

14. Ferseneinheit (10) nach einem der vorhergehenden Ansprüche, ferner umfassend ein Basisteil (12) zur Befestigung der Ferseneinheit (10) an einem Tourengleitbrett, wobei der Bindungskörper (14) relativ zum Basisteil (12) um eine zur Gleitbrettebene (E) im Wesentlichen orthogonale Achse schwenkbar ist.

## Claims

1. Heel unit (10) for a touring binding of a glide board, comprising a binding body (14) on which two coupling projections (16) for connecting to a heel portion (110) of a touring boot (100) are movably held,
the movable holder of the coupling projections (16) being configured such that the coupling projections (16) move away from a glide board plane (E),
the movable holder of the coupling projections (16) being configured so that said coupling projections (16) move from a first position into a second position against the action of a release force,
an intermediate distance between the coupling projections (16) being larger in the second position than in the first position,
**characterised in that** a distance between the coupling projections (16) and the glide board plane (E) is larger in the second position than in the first position.

2. Heel unit (10) according to claim 1, **characterised in that** the movable holder of the coupling projections (16) is configured such that the coupling projections (16) move in a direction of motion (r₁, r₂) which runs diagonally away from the glide board plane and diagonally towards the glide board normal.

3. Heel unit (10) according to either of the preceding claims, **characterised in that** the coupling projections (16) are provided on front ends of coupling pins (56), the coupling pins (56) each having holding portions (58) on which they are pivotally supported on the binding body (14).

4. Heel unit (10) according to claim 3, **characterised in that** carrier portions (62) are provided on the coupling pins (56), which carrier portions are brought into engagement or can be brought into engagement with a transmission part (64), the transmission part (64) being movably held on the binding body (14) such that in at least one direction it is only movable by overcoming a predetermined force, in particular the force of a release spring means (70).

5. Heel unit (10) according to claim 4, **characterised in that** the carrier portions (62) and the transmission part (64) slide past each other at respective guide portions (72, 78, 80) when the coupling projections (16) move.

6. Heel unit (10) according to claim 5, **characterised in that** the guide portions comprise first guide portions (72) and second guide portions (78),
the first guide portions (72) forcing the carrier portions (62) onto a movement path (r₁ and r₂) which runs diagonally away from the glide board plane (E) and diagonally towards the glide board normal (Z), and
the second guide portions (78) converting the movement of the carrier portions (62) into the movement of the transmission part (64) against the action of the predetermined force.

7. Heel unit (10) according to claim 6, **characterised in that** the second guide portions (78) have at least one guide surface running diagonally relative to the axis of the coupling pins (56).

8. Heel unit (10) according to any of claims 4 to 7, **characterised in that** the transmission part (64) is pivotally attached to the binding body (14).

9. Heel unit (10) according to any of the preceding claims, further comprising a base part (12) for attaching the heel unit (10) to a touring glide board, the binding body (14) being movable relative to the base part (12) in the glide board longitudinal direction (X) and being prestressed towards the touring boot (100) by the action of a spring means (32).

10. Heel unit (10) according to claim 9, **characterised in that** a boot control portion (106) is provided on the binding body, which control portion has a control contour (108) extending diagonally relative to the glide board plane (E) and sloping up towards the distal end of the glide board such that a touring boot (100), when approaching the glide board for coupling the touring boot (100) to the heel unit (10), displaces the binding body (14) in a rearward direction.

11. Heel unit (10) according to claim 10, and according to any of claims 4 to 8, **characterised in that** the boot control portion (106) is supported on the transmission part (64) or the boot control portion is provided on the transmission part, the predetermined force which is necessary for moving the transmission part (64) in a rearward direction relative to the binding body (14) being greater than the force of the spring means with which the binding body (14) is prestressed towards the touring boot (100).

12. Heel unit (10) according to any of the preceding claims, **characterised in that** the heel unit (10) has at least one climbing aid (96, 98) which, in a walking position of the heel unit (10), is adjustable into a position in which it supports a heel portion (110) of a touring boot (100) at a predetermined level above a glide board plane (E).

13. Heel unit (10) according to claims 10 and 12, **characterised in that** the boot control portion (106) is attached to the at least one climbing aid (96) and **in that** the at least one climbing aid (96) is adjustable into a position in which the boot control portion (106) is arranged above the coupling projections (16) and the control contour (108) of the boot control portion (106) extends diagonally relative to the glide board plane (E) and slopes up towards the distal end of the glide board.

14. Heel unit (10) according to any of the preceding claims, further comprising a base part (12) for attaching the heel unit (10) to a touring glide board, the binding body (14) being pivotable relative to the base part (12) about an axis which is substantially orthogonal to the glide board plane (E).

## Revendications

1. Unité de talon (10) destinée à une fixation de randonnée d'une planche de glisse, comprenant un corps de fixation (14), au niveau duquel deux parties faisant saillie de couplage (16) destinées à être couplées au niveau d'une section de talon (110) d'une chaussure de randonnée (100) sont maintenues de manière mobile,
dans laquelle l'attache mobile des parties faisant saillie de couplage (16) est mise au point dans le but que les parties faisant saillie de couplage (16) se déplacent de manière à s'éloigner d'un plan de planche de glisse (E),
dans laquelle l'attache mobile des parties faisant saillie de couplage (16) sont mises au point pour un déplacement des parties faisant saillie de couplage (16) d'une première position dans une deuxième position à l'encontre de l'action d'une force de déclenchement,
dans laquelle une distance intermédiaire entre les parties faisant saillie de couplage (16) est plus grande dans la deuxième position que dans la première position,
**caractérisée en ce qu'**une distance entre les parties faisant saillie de couplage (16) et le plan de planche de glisse (E) est plus grande dans la deuxième position que dans la première position.

2. Unité de talon (10) selon la revendication 1, **caractérisée en ce que** l'attache mobile des parties faisant saillie de couplage (16) est mise au point dans le but que les parties faisant saillie de couplage (16) se déplacent le long d'une direction de déplacement (r₁, r₂), laquelle s'étend à l'oblique en s'éloignant du plan de planche de glisse ainsi qu'à l'oblique par rapport à la normale de planche de glisse.

3. Unité de talon (10) selon l'une quelconque des revendications précédentes, **caractérisée en ce que** les parties faisant saillie de couplage (16) sont prévues au niveau des extrémités avant de tiges de couplage (56), dans laquelle les tiges de couplage (56) présentent respectivement des sections de maintien (58), au niveau desquelles elles sont logées de manière à pouvoir pivoter au niveau du corps de fixation (14).

4. Unité de talon (10) selon la revendication 3, **caractérisée en ce que** sont prévues au niveau des tiges de couplage (56) des sections d'entraînement (62), qui sont amenées ou peuvent être amenées en prise avec une partie de transmission (64), dans laquelle la partie de transmission (64) est maintenue de manière mobile au niveau du corps de fixation (14) de sorte qu'elle peut être déplacée dans au moins une direction uniquement en surmontant une force prédéfinie, en particulier la force d'un moyen de ressort de déclenchement (70).

5. Unité de talon (10) selon la revendication 4, **caractérisée en ce que** les sections d'entraînement (62) et la partie de transmission (64) glissent les unes contre les autres au niveau de sections de guidage (72, 78, 80) respectives lors du déplacement des parties faisant saillie de couplage (16).

6. Unité de talon (10) selon la revendication 5, **caractérisée en ce que** les sections de guidage comprennent des premières sections de guidage (72) et des deuxièmes sections de guidage (78),
dans laquelle les premières sections de guidage (72) amènent de force les sections d'entraînement (62) sur une trajectoire de déplacement (r₁ et r₂), laquelle s'étend à l'oblique en s'éloignant du plan de planche de glisse (E) ainsi qu'à oblique par rapport à la normale de planche de glisse (Z), et
dans laquelle les deuxièmes sections de guidage (78) transforment le déplacement des sections d'entraînement (62) en le mouvement de la partie de transmission (64) à l'encontre de l'action de la force prédéfinie.

7. Unité de talon (10) selon la revendication 6, **caractérisée en ce que** les deuxièmes sections de guidage (78) présentent au moins une face de guidage s'étendant à l'oblique par rapport à l'axe des tiges de couplage (56).

8. Unité de talon (10) selon l'une quelconque des revendications 4 à 7, **caractérisée en ce que** la partie de transmission (64) est montée de manière à pouvoir pivoter au niveau du corps de fixation (14).

9. Unité de talon (10) selon l'une quelconque des revendications précédentes, comprenant en outre une partie de base (12) servant à fixer l'unité de talon (10) au niveau d'une planche de glisse de randonnée, dans laquelle le corps de fixation (14) peut être déplacé par coulissement dans la direction longitudinale de planche de glisse (X) par rapport à la partie de base (12) et où il est précontraint en direction de la chaussure de randonnée (100) par l'action d'un moyen de ressort (32).

10. Unité de talon (10) selon la revendication 9, **caractérisée en ce qu'**est prévue au niveau du corps de fixation une section de commande de chaussure (106), laquelle présente un contour de commande (108) s'étendant à l'oblique par rapport au plan de planche de glisse (E), ascendant en direction de l'extrémité arrière de la planche de glisse de sorte qu'une chaussure de randonnée (100) repousse le corps de fixation (14) dans une direction arrière à l'approche de la planche de glisse aux fins du couplage de la chaussure de randonnée (100) au niveau de l'unité de talon (10).

11. Unité de talon (10) selon la revendication 10 ainsi que selon l'une quelconque des revendications 4 à 8, **caractérisée en ce que** la section de commande de chaussure (106) s'appuie au niveau de la partie de transmission (64), ou **en ce que** la section de commande de chaussure est prévue au niveau de la partie de transmission, dans laquelle la force prédéfinie, qui est requise aux fins du déplacement de la partie de transmission (64) par rapport au corps de fixation (14) dans une direction arrière est plus importante que la force du moyen de ressort, avec laquelle le corps de fixation (14) est précontraint en direction de la chaussure de randonnée (100).

12. Unité de talon (10) selon l'une quelconque des revendications précédentes, **caractérisée en ce que** l'unité de talon (10) présente au moins une cale de montée (96, 98), qui peut être ajustée dans une position de marche de l'unité de talon (10) dans une position, dans laquelle elle appuie une section de talon (110) d'une chaussure de randonnée (100) à une hauteur prédéfinie sur un plan de planche de glisse (E).

13. Unité de talon (10) selon la revendication 10 et la revendication 12, **caractérisée en ce que** la section de commande de chaussure (106) est installée au niveau de la cale de montée (96) au moins au nombre de une, et **en ce que** la cale de montée (96) au moins au nombre de une peut être ajustée dans une position, dans laquelle la section de commande de chaussure (106) est disposée au-dessus des parties faisant saillie de couplage (16) et où le contour de commande (108) de la section de commande de chaussure (106) s'étend de manière ascendante à l'oblique en direction du plan de planche de glisse (E) et en direction de l'extrémité arrière de la planche de glisse.

14. Unité de talon (10) selon l'une quelconque des revendications précédentes, comprenant en outre une partie de base (12) servant à fixer l'unité de talon (10) au niveau d'une planche de glisse de randonnée, dans laquelle le corps de fixation (14) peut être pivoté par rapport à la partie de base (12) autour d'un axe essentiellement orthogonal par rapport au plan de planche de glisse (E).
